# EUROPÄISCHE PATENTSCHRIFT

(11) **EP 0 607 891 B1**
(45) Veröffentlichungstag und Bekanntmachung des Hinweises auf die Patenterteilung: **27.11.1996**
(21) Anmeldenummer: 94100558.9
(22) Anmeldetag: 17.01.1994
(51) Int. Cl.: D06C 7/02

(54) **Vorrichtung zum Krumpfen, Recken, Trocknen, Appretieren, Färben, Zuführen od. dgl. von laufendem Textilgut, wie Bändern, Fäden od. dgl.**
Device for shrinking, stretching, drying, finishing, dyeing, feeding or or the like a moving textile material as band or yarn
Installation pour rétrécir étirer, sécher, apprêter, teindre, alimenter ou autres une matière textile en déplacement telle que bandes ou fils

(30) Priorität: 21.01.1993 DE 4301529
(43) Veröffentlichungstag der Anmeldung: 27.07.1994
(73) Patentinhaber: Stang, Hans-Peter, D-54470 Bernkastel-Kues (DE)
(72) Erfinder: Stang, Hans-Peter, D-54470 Bernkastel-Kues (DE)
(74) Vertreter: Serwe, Karl-Heinz, Dipl.-Ing.

(56) Entgegenhaltungen:
- GB-A- 2 140 051
- US-A- 2 753 706
- US-A- 3 218 833
- US-A- 3 905 059
- US-A- 4 042 662

## Beschreibung

Die Erfindung betrifft eine Vorrichtung zum Krumpfen, Recken, Trocknen, Appretieren, Färben, Zuführen od. dgl. von laufendem Textilgut, wie Bändern, Fäden od. dgl., bestehend aus zwei im Abstand zueinander angeordneten, drehbaren Umlenkwalzen, über die das zu behandelnde Textilgut in Windungen geführt ist.

Textilgut kann während einer Behandlung seine Länge verändern. Es ist daher beispielsweise bekannt, mit Hilfe von Gestängen den Außenumfang von Umlenkwalzen entsprechend der Längenänderung des Textilguts während des Behandlungsvorganges zu verändern, damit eine sichere Führung des Textilguts im Behandlungsraum gegeben ist.

Diese bekannten verstellbaren Umlenkwalzen sind sehr aufwendig herzustellen und während des Betriebes nur ungenau einzustellen. Außerdem ist eine ständige überwachung notwendig.

Eine Vorrichtung, um automatisch die Längenänderung eines Textilgutes während eines Behandlungsvorganges durch komischen Wolzen zu Kompensieren, ist aus der US-A-2 753 706 bekannt.

Die Aufgabe der Erfindung besteht darin, eine Vorrichtung der eingangs genannten Art vorzuschlagen, die sich selbsttätig an die Längenänderung des zu behandelnden Textilguts anpaßt.

Diese Aufgabe wird dadurch gelöst, daß mindestens eine Umlenkwalze eine angetriebene Achse hat, auf der mehrere einzelne, einander benachbarte Walzenabschnitte frei drehbar angeordnet ist.

Vorteilhaft ist die Antriebsdrehzahl der Achse derart einstellbar, daß die Umfangsgeschwindigkeit bezogen auf den Außendurchmesser der Walzenabschnitte etwa gleich der Transportgeschwindigkeit des zu behandelnden Textilguts ist.

Vorzugsweise sind die Walzenabschnitte zylinderförmig mit gleichem Außendurchmesser ausgebildet.

Bei einer weiteren vorteilhaften Ausführungsform sind die Walzenabschnitte kegelstumpfförmig ausgebildet, wobei die Randabschnitte benachbarter Walzenabschnitte gleichen Außendurchmesser haben.

Vorzugsweise sind die Walzenabschnitte kugelgelagert auf der angetriebenen Achse angeordnet.

Die Walzenabschnitte haben vorteilhaft in Achsrichtung eine Breite, die etwa der dreifachen Breite des zu behandelnden Textilguts entspricht.

Vorteilhaft ist die Achsneigung mindestens einer Umlenkwalze in bezug zur anderen Umlenkwalze veränderbar.

Bei einer vorteilhaften weiteren Ausführungsform sind mehrere Walzenpaare mit frei drehbaren Walzenabschnitten im Abstand hintereinander angeordnet, über die mehrere zu behandelnde Textilgüter nebeneinander verlaufend führbar sind.

Die Erfindung ist in der Zeichnung beispielhaft dargestellt. Es zeigen:
- Fig. 1: eine Vorrichtung mit einer zylindrischen Umlenkwalze und einem Trockenzylinder in Seitenansicht,
- Fig. 2: eine Vorrichtung mit einer kegelstumpfförmigen Umlenkwalze und einem Trockenzylinder in Seitenansicht,
- Fig. 3: zwei zylinderförmige Umlenkwalzen in Seitenansicht,
- Fig. 4: eine Vorrichtung mit mehreren im Abstand hintereinander angeordneten Walzenpaaren mit frei drehbaren Walzenabschnitten und
- Fig. 5: eine Vorrichtung zur Zuführung eines Fadens zu einer Textilmaschine mit zwei übereinander angeordneten Umlenkwalzen.

Nach Fig. 1 besteht die erfindungsgemäße Vorrichtung aus einem drehbaren Trockenzylinder 1 mit großem Durchmesser und einer im Abstand dazu angeordneten Umlenkwalze 2, über die ein zu behandelndes Band 3 in einer Vielzahl von Windungen schraubenlinienförmig geführt ist.

Wie die in Fig. 1 im Schnitt dargestellte Umlenkwalze 2 zeigt, hat diese Umlenkwalze eine durch einen Antriebsmotor 4 über eine Kardangelenk 5 angetriebene Achse 6. Die Achse 6 ist, wie dies der mit 7 bezeichnete Doppelpfeil zeigt, in ihrer Achsneigung zur Achse des Trockenzylinders 1 aus der parallelen Stellung verstellbar.

Wie die Fig. 1 weiter zeigt, sind auf der Achse 6 im Abstand nebeneinander eine Vielzahl von einzelnen, einander benachbarten zylindrischen Walzenabschnitten 8 mit gleichem Außendurchmesser mit Hilfe von Kugellagern 9 frei drehbar angeordnet.

Die Walzenabschnitte 8 haben in Achsrichtung eine Breite, die etwa der dreifachen Breite des zu behandelnden Bandes 3 entspricht, wobei über jeden Walzenabschnitt 8 jeweils nur eine Schlaufe des zu behandelnden Bandes geführt ist, wie dies die Figuren zeigen.

Die Achse 6 wird von dem Antriebsmotor 4 mit einer derartigen Drehzahl angetrieben, daß die Umfangsgeschwindigkeit bezogen auf den Außendurchmesser der Walzenabschnitte 8 etwa gleich der Transportgeschwindigkeit des zu behandelnden Bandes 3 ist. Ist kein Band auf der Umlenkwalze 2 angeordnet, jedoch die Achse 6 angetrieben, so werden die Walzenabschnitte 8 auf Grund der Reibung in den Kugellagern 9 in Drehung versetzt, wobei im Gleichgewichtszustand die Umlenkwalzen die gleiche Drehzahl wie die angetriebene Achse haben.

Ist ein zu behandelndes Band 3 um die Umlenkwalze 2 gelegt, so bewegen sich die Walzenabschnitte 8 entsprechend der Geschwindigkeit des jeweiligen Abschnittes des Bandes. Durch die angetriebene Achse 6 wird die Reibung zwischen Achse und Walzenabschnitten 8 aufgehoben, so daß die einzelnen Abschnitte des Bandes 3 nur ganz geringe Kräfte aufbringen müssen, um die Walzenabschnitte 8 entsprechend zu bewegen. Ein Gleiten oder Rutschen der Bandabschnitte des Bandes 3 auf den Walzenabschnitten tritt nicht auf, so daß keine Beschädigungen des Bandes erfolgen. Außerdem benötigt das Band 3 nur eine ganz geringe Kraft zur Bewegung der Walzenabschnitte 8, da die Reibung zwischen den Walzenabschnitten 8 und der Achse 6 durch den Antrieb 4 aufgehoben wird. Durch die Wahl der Lager 9 ist die Reibung zwischen Achse 6 und Walzenabschnitten 8 anpaßbar.

Bei der Ausführungsform einer Vorrichtung nach der Fig. 2 ist einem Trockenzylinder 1 eine Umlenkwalze 2 zugeordnet, die kegelstumpfförmige Walzenabschnitte 10 trägt, wobei die Randabschnitte benachbarter Walzenabschnitte gleichen Außendurchmeser haben, so daß die kegelstumpfförmigen Walzenabschnitte 10 flächenbündig ineinander übergehen.

Bei der Ausführungsform einer Vorrichtung nach Fig. 3 sind zwei Umlenkwalzen 2 im Abstand zueinander angeordnet, deren Achsen 6 über einen Antriebsmotor 4, ein Kardangelenk 5 und einen gemeinsamen Antrieb 11 angetrieben sind. Auf den Achsen 6 sind zylinderförmige Walzenabschnitte 8 mit gleichem Durchmesser angeordnet. Es ist auch möglich, eine oder beide Umlenkwalzen 2 mit kegelstumpfförmigen Walzenabschnitten zu versehen. Da durch die angetriebenen Achsen 6 die Reibung zwischen den Achsen und den Walzenabschnitten 8 aufgehoben wird, kann ein über die Umlenkwalzen 2 schraubenlinienförmig geführtes Band mit ganz geringen Kräften bewegt werden.

Bei der Ausführungsform einer Vorrichtung nach Fig. 4 ist eine Vielzahl von hintereinander und übereinander angeordneten Umlenkwalzen 2 mit über einen gemeinsamen Antrieb angetriebenen Achsen 6 und einzelnen Walzenabschnitten vorgesehen. Bei dieser Vorrichtung ist es möglich, mehrere Bänder nebeneinander verlaufend abwechselnd über die Walzenabschnitte zu führen, wie dies mit einem Band 3 beispielhaft gezeigt ist.

Die Fig. 5 zeigt eine der Vorrichtung nach Fig. 3 entsprechende Vorrichtung mit zwei Umlenkwalzen 2 mit angetriebenen Achsen 6, über deren Walzenabschnitte 8 ein Faden 12 geführt ist, der einer Textilmaschine zugeführt wird. Wie der Doppelpfeil 7 anzeigt, ist die obere Umlenkwalze 2 in ihrer Neigung in bezug zur unteren Umlenkwalze 2 veränderbar.

## Patentansprüche

1. Vorrichtung zum Krumpfen, Recken, Trocknen, Appretieren, Färben, Zuführen od. dgl. von laufendem Textilgut, wie Bändern, Fäden od. dgl., bestehend aus zwei im Abstand zueinander angeordneten, drehbaren Umlenkwalzen, über die das zu behandelnde Textilgut in Windungen geführt ist, dadurch gekennzeichnet, daß mindestens eine Umlenkwalze (2) eine angetriebene Achse (6) hat, auf der mehrere einzelne, einander benachbarte Walzenabschnitte (8, 10) frei drehbar angeordnet sind.

2. Vorrichtung nach Anspruch 1, dadurch gekennzeichnet, daß die Antriebsdrehzahl der Achse (6) derart einstellbar ist, daß die Umfangsgeschwindigkeit bezogen auf die Außendurchmesser der Walzenabschnitte (8, 10) etwa gleich der Transportgeschwindigkeit des zu behandelnden Textilguts (3) ist.

3. Vorrichtung nach Anspruch 1 oder 2, dadurch gekennzeichnet, daß die Walzenabschnitte (8) zylinderförmig mit gleichem Außendurchmesser ausgebildet sind.

4. Vorrichtung nach Anspruch 1 oder 2, dadurch gekennzeichnet, daß die Walzenabschnitte (10) kegelstumpfförmig ausgebildet sind, wobei die Randabschnitte benachbarter Walzenabschnitte gleichen Außendurchmesser haben.

5. Vorrichtung nach einem der Ansprüche 1 bis 4, dadurch gekennzeichnet, daß die Walzenabschnitte (8, 10) kugelgelagert auf der angetriebenen Achse (6) angeordnet sind.

6. Vorrichtung nach einem der Ansprüche 1 bis 5, dadurch gekennzeichnet, daß die Walzenabschnitte (8, 10) in Achsrichtung eine Breite haben, die etwa der 3-fachen Breite des zu behandelnden Textilguts (3) entspricht.

7. Vorrichtung nach einem der Ansprüche 1 bis 6, dadurch gekennzeichnet, daß die Achsneigung mindestens einer Umlenkwalze (2) in bezug zur anderen Umlenkwalze veränderbar ist.

8. Vorrichtung nach einem der Ansprüche 1 bis 7, dadurch gekennzeichnet, daß mehrere Walzenpaare (2) mit frei drehbaren Walzenabschnitten (8) im Abstand hintereinander angeordnet sind, über die mehrere zu behandelnde Textilgüter (3) nebeneinander verlaufend führbar sind.

## Claims

1. Device for shrinking, stretching, drying, dressing, dyeing, feeding or the like of moving textile material, such as bands, threads or the like, comprising two rotary diverting rollers arranged at a distance from each other over which textile material to be treated is guided in windings, **characterized in that** at least one diverting roller (2) has a driven axle (66) on which a plurality of individual adjacent roller sections (8, 10) are arranged so as to be freely rotatable.

2. Device according to Claim 1, **characterized in that** the drive torque of the axle (6) can be set in such a manner that the peripheral speed relative to the outside diameter of the roller sections (8, 10) virtually equals the transport speed of the textile goods (3) to be treated.

3. Device according to Claim 1 or 2, **characterized in that** the roller sections (8) are cylindrical with identical outside diameter.

4. Device according to Claim 1 or 2, **characterized in that** the roller sections (10) are truncated, and the edge sections of adjacent roller sections have the same outside diameter.

5. Device according to one of Claims 1 to 4, **characterized in that** the roller sections (8, 10) are mounted by ballbearings on the driven axle (6).

6. Device according to one of Claims 1 to 5, **characterized in that** the roller sections (8, 10) have a width in the axial direction which corresponds with approximately three times the width of the textile material (3) to be treated.

7. Device according to one of Claims 1 to 6, **characterized in that** the axial tilt of at least one diverting roller (2) relative to the other diverting roller is adjustable.

8. Device according to one of Claims 1 to 7, **characterized in that** a plurality of roller pairs (2) with freely rotatable roller sections (8) are arranged at a distance one behind the other, over which a plurality of textile goods (3) to be treated can be guided alongside each other.

## Revendications

1. Installation pour rétrécir, étirer, sécher, apprêter, teindre, alimenter ou autres une matière textile en déplacement telle que bandes, fils ou analogues, constituée de deux rouleaux de renvoi, agencés de façon à pouvoir tourner et disposés à distance l'un de l'autre, sur lesquels la matière textile à traiter est guidée sous forme de spires, caractérisée en ce qu'au moins un rouleau de renvoi (2) comporte un axe (6) entraîné sur lequel plusieurs tronçons de rouleau (8, 10) individuels, voisins l'un de l'autre, sont disposés de façon à pouvoir tourner librement.

2. Installation selon la revendication 1, caractérisée en ce que la vitesse de rotation d'entraînement de l'axe (6) est réglable d'une façon telle que la vitesse périphérique rapportée au diamètre extérieur des tronçons de rouleau (8, 10) est approximativement égale à la vitesse de déplacement de la matière textile (3) à traiter.

3. Installation selon la revendication 1 ou 2, caractérisée en ce que les tronçons de rouleau (8) sont réalisés avec une forme cylindrique à diamètre extérieur constant.

4. Installation selon la revendication 1 ou 2, caractérisée en ce que les tronçons de rouleau (10) sont réalisés avec une forme tronconique, les zones marginales de tronçons de rouleau voisins ayant un diamètre extérieur identique.

5. Installation selon l'une des revendications 1 à 4, caractérisée en ce que les tronçons de rouleau (8, 10) sont disposés sur l'axe (6) entraîné en étant montés par des roulements à billes.

6. Installation selon l'une des revendications 1 à 5, caractérisée en ce que les tronçons de rouleau (8, 10) ont, suivant la direction de l'axe, une largeur qui est égale à approximativement trois fois la largeur de la matière textile (3) à traiter.

7. Installation selon l'une des revendications 1 à 6, caractérisée en ce que l'inclinaison de l'axe d'au moins un rouleau de renvoi (2) vis-à-vis de l'autre rouleau de renvoi est réglable.

8. Installation selon l'une des revendications 1 à 7, caractérisée en ce que plusieurs paires de rouleaux (2), qui comportent des tronçons de rouleau (8) agencés de façon à pouvoir tourner librement et sur lesquelles plusieurs matières textiles (3) à traiter peuvent être guidées en s'étendant l'une à côté de l'autre, sont disposées à distance l'une derrière l'autre.
